# EUROPÄISCHE PATENTSCHRIFT

(11) **EP 0 023 298 B1**
(45) Veröffentlichungstag und Bekanntmachung des Hinweises auf die Patenterteilung: **07.07.1982**
(21) Anmeldenummer: 80103991.8
(22) Anmeldetag: 10.07.1980
(51) Int. Cl.: H01H 1/42, H01H 33/12, H01H 33/88

(54) **Mehrpoliger Hochspannungs-Lastschalter**
Multipolar high tension circuit breaker
Disjoncteur multipolaire à haute tension

(30) Priorität: 30.07.1979 DE 2930830
(43) Veröffentlichungstag der Anmeldung: 04.02.1981
(73) Patentinhaber: SIEMENS AKTIENGESELLSCHAFT, 80333 München (DE)
(72) Erfinder: Werner, Peter, D-6370 Oberursel (DE)

## Beschreibung

Die Erfindung bezieht sich auf einen mehrpoligen Hochspannungs-Lastschalter nach dem Oberbegriff des Anspruches 1.

Es ist bereits ein Hochspannungs-Lastschalter der im Oberbegriff des Anspruches 1 genannten Art bekannt (DE-A 20 37 777).

Es ist auch bereits ein Hebelschalter mit einer Vorschaltstelle bekannt. Bei diesem Hebelschalter ist das ortsfeste Kontaktstück, mit einem nach vorne ragenden Ende niedriger Höhe ausgestattet, das von einem sich anschliessenden höheren Abschnitt überragt ist. Ein Kontaktbacken eines aus zwei Kontaktbacken bestehenden beweglichen Kontaktstückes weist eine Verlängerung auf. Der höhere Abschnitt des ortsfesten Kontaktstückes und die Verlängerung des einen Kontaktbackens des beweglichen Schaltstückes bilden die Vorschaltstelle (DE-B 974932).

Aufgabe der Erfindung ist es, den mehrpoligen Hochspannungs-Lastschalter der im Oberbegriff des Anspruches 1 genannten Art auf einfache Weise so auszubilden, dass entsprechende Vorzündlichtbogen und Abschaltlichtbogen nur an Vorschaltstellen ansetzen und Hauptschaltstellen von Abbrand freibleiben.

Die gestellte Aufgabe wird erfindungsgemäss durch die im kennzeichnenden Teil des Anspruches 1 genannten Ausbildung gelöst.

Zweckmässige Aus- und Weiterbildungen des Erfindungsgegenstandes sind in den Ansprüchen 2 und 3 angegeben.

Ein Ausführungsbeispiel des Erfindungsgegenstandes ist in der Zeichnung rein schematisch dargestellt.

Es zeigen:
Fig. 1 einen Querschnitt durch einen Pol eines mehrpoligen Hochspannungs-Lastschalters,
Fig. 2 in Draufsicht den Eingriff des einen Endes der Kontaktbrücke nach Fig. 1 in ein ebenfalls aus Fig. 1 ersichtliches ortsfestes Kontaktstück.

Bei dem in Fig. 1 dargestellten Pol eines mehrpoligen Hochspannungs-Lastschalters ist mit 1 ein Gehäuse bezeichnet, in das zwei sich gegenüberliegende ortsfeste Kontaktstücke 2 ragen.

Die Kontaktstücke 2 sind durch eine Strombrücke 3 verbindbar, die von einer Antriebswelle 4 getragen ist, welche das Gehäuse 1 durchragt.

Die Kontaktstücke 2 sind als Kontaktmesser ausgeführt und besitzen jeweils an ihrem ins Gehäuse 1 ragenden Ende eine an ihren Flanken als Hauptschaltstelle ausgebildete Verdickung 2a.

Der Verdickung 2a folgt eine Einschnürung 2b, welche die Verdickung 2a in der Richtung überragt (Fig.₁), die der durch Pfeil gekennzeichneten Einschaltbewegung der Antriebswelle 4 entgegengesetzt ist.

Wie die Fig. 2 zeigt, bestehen die Enden der Strombrücke 3 jeweils aus zwei durch das zugeordnete Kontaktstück 2 spreizbaren Kontaktbacken 3a. Die inneren Frontkanten der Kontaktbacken 3a sind einwärts gerichtet und bilden zu den Vorschaltstellen 2b der Kontaktstücke 2 korrespondierende Vorschaltstellen 3b.

Die den Vorschaltstellen 3b folgenden Innenseiten der Kontaktbacken 3a sind als zu den Hauptschaltstellen der Kontaktstücke 2 korrespondierende Hauptschaltstellen ausgebildet.

Durch die geschilderte Ausbildung wird erreicht, dass bei einer Einschaltbewegung der Antriebswelle 4 sich erst die Vorschaltstellen der Kontaktbacken 3 und der Kontaktstücke 2 berühren, ehe eine Berührung der Hauptschaltstellen erfolgt.

Umgekehrt werden bei einer Ausschaltung der Antriebswelle 4 zuerst die Hauptschaltstellen der Strombrücke 3 und der Kontaktstücke 2 lichtbogenfrei getrennt, ehe unter Bildung eines Lichtbogens die Vorschaltstellen der Teile 2 und 3 getrennt werden.

Zur Erhöhung des Schaltvermögens kann das Gehäuse 1 mit einem elektronegativen Gas beispielsweise SF₆, gefüllt sein.

Im dargestellten Beispiel sind auf der Antriebswelle 4 Flügel 4a angeordnet, während das Gehäuse 1 Anströmwände 1a aufweist (Fig. 1). Die Flügel 4a und die Wände 1a sind so ausgebildet und angeordnet, dass sich insbesondere bei einer Ausschaltbewegung der Antriebswelle 4 eine die Löschung eines anstehenden Lichtbogens unterstützende Strömung des elektronegativen Gases ergibt.

## Patentansprüche

1. Mehrpoliger Hochspannungs-Lastschalter, mit einem Gehäuse (1), in das pro Pol zwei sich gegenüberliegende ortsfeste Kontaktstücke (2) ragen, die als Kontaktmesser ausgebildet und mit einer von einer Antriebswelle (4) getragenen Strombrücke (3) verbindbar sind, deren Enden jeweils aus zwei, durch das zugeordnete Kontaktstück (2) gegen Federkraft spreizbaren Kontaktbacken (3a) bestehen,
dadurch gekennzeichnet, dass die ortsfesten Kontaktstücke (2) jeweils am ins Gehäuse (1) ragenden Ende mit einer an den Flanken als Hauptschaltstelle ausgebildeten Verdickung (2a) niedriger Höhe versehen sind, an die sich eine an den Flanken als Vorschaltstelle ausgebildete Einschnürung (2b) anschliesst, welche die Höhe der Verdickung (2a) in der Richtung übersteigt, die einer Einschaltbewegung der Antriebswelle (4) entgegengesetzt ist und dass die inneren Frontkanten (3b) der Kontaktbacken (3a) der Strombrücke (3) einwärts gerichtet sind und zu den Vorschaltstellen (Einschnürung 2b) der Kontaktstücke (2) korrespondierende Vorschaltstellen bilden, während die diesen Vorschaltstellen folgenden Innenseiten der Kontaktbacken (3a) als zu den Hauptschaltstellen (Verdickung 2a) der ortsfesten Kontaktstücke (2) korrespondierende Hauptschaltstellen ausgebildet sind.

2. Lastschalter nach Anspruch 1, dadurch gekennzeichnet, dass das Gehäuse (1) mit einem elektronegativen Gas gefüllt ist.

3. Lastschalter nach Anspruch 1 und 2, dadurch gekennzeichnet, dass auf der Antriebswelle (4) zur Erzeugung einer Gas-Strömung ausgebildete Flügel (4a) angeordnet sind und das Gehäuse (1) feststehende Anströmwände (1 a) aufweist.

## Claims

1. Multi-pole high voltage on-load switch comprising a housing (1) into which project two oppositely-located, stationary contact pieces (2) for each pole, which contact pieces are formed as contact blades and can be connected to a current bridge (3) which is carried by a drive shaft (4) and the ends of which respectively consist of two contact jaws (3a) which can be spread against spring force by the contact piece (2) assigned to that end of the bridge, characterised in that at the ends which project into the housing (1), the stationary contact pieces (2) are each provided with a respective thickened portion (2a) of low height, and the sides of which form a main switching point, and which is joined to a neck (2b), the sides of which form a secondary switching point and which exceeds the height of the thickened portion (2a) in the direction which is opposite to the make movement of the drive shaft (4), and that the inner front edges (3b) of the contact jaws (3a) of the current bridge (3) are directed inwardly and form secondary switching points corresponding to the secondary switching points (neck 2b) of the contact pieces (2), whilst the inner sides of the contact jaws (3a) which follow these secondary switching points form main switching points corresponding to the main switching points (thickened portion 2a) of the stationary contact pieces (2).

2. An on-load switch as claimed in Claim 1, characterised in that the housing (1) is filled with an electronegative gas.

3. An on-load switch as claimed in Claims 1 and 2, characterised in that on the drive shaft (4), there are arranged vanes (4a) formed to produce a flow of gas, and that the housing (1) is provided with stationary baffle walls (1 a).

## Revendications

1. Interrupteur multipolaire haute tension de coupure en charge, comportant un boîtier (1) dans lequel pénètrent, par pôle, deux pièces de contact (2) fixes, situées l'une en face de l'autre, réalisées sous la forme de lames de contact, et susceptibles d'être reliés par un pont électrique (3) porté par un arbre d'entraînement (4), et dont chacune des extrémités est constituée par deux joues de contact (3a) capables d'être écartées, à l'encontre d'une force élastique, par les pièces de contact associées (2), caractérisé par le fait que les pièces de contact fixes (2) sont chacune pourvues à l'extrémité qui pénètre dans le boîtier (1) d'un épaississement (2a) de faible hauteur formé par les flancs et constituant le point principal de commutation, épaississement auquel se raccorde un rétrécissement formé au niveau des flancs et constituant un point de pré-commutation, ledit rétrécissement dépassant la hauteur de l'épaississement dans la direction qui est opposée à celle qui correspond au mouvement de fermeture de l'arbre d'entraînement (4) et que les bords frontaux intérieurs (3b) des joues de contact du pont électrique (3) sont dirigés vers l'intérieur et forment des points de pré-commutation qui correspondent aux points de pré-commutation (rétrécissement 2b) des pièces de contact (2), alors que les côtés intérieurs des joues de contact (3a) qui font suite auxdits points de pré-commutation sont réalisés sous la forme de points de commutation principaux qui correspondent aux points de commutation principaux (épaississement 2a) des pièces de contact fixes.

2. Interrupteur de coupure en charge selon la revendication 1, caractérisé par le fait que le boîtier (1) est rempli avec un gaz électronégatif.

3. Interrupteur de coupure en charge selon la revendication 1 ou 2, caractérisé par le fait que l'arbre d'entraînement (4) porte des ailettes (4a) pour produire un écoulement gazeux, alors que le boîtier comporte des parois fixes (1a) balayées par le courant gazeux.
